# EUROPÄISCHE PATENTSCHRIFT

(11) **EP 1 204 342 B1**
(45) Veröffentlichungstag und Bekanntmachung des Hinweises auf die Patenterteilung: **26.03.2003**
(21) Anmeldenummer: 00956381.8
(22) Anmeldetag: 03.08.2000
(51) Int. Cl.: A47C 9/02

(54) **STEHHILFE**
STAND AID
AIDE A LA STATION DEBOUT

(30) Priorität: 18.08.1999 DE 19939128
(43) Veröffentlichungstag der Anmeldung: 15.05.2002
(73) Patentinhaber: Karl Storz GmbH & Co. KG, 78532 Tuttlingen (DE)
(72) Erfinder: ANDERS, Fridolin, 78194 Immendingen (DE)
(74) Vertreter: Hofmeister, Frank Horst
(86) Internationale Anmeldenummer: EP0007509
(87) Internationale Veröffentlichungsnummer: WO01012017

(56) Entgegenhaltungen:
- DE-A- 2 642 112
- US-A- 4 738 487
- US-A- 5 060 754
- US-A- 5 085 290
- US-A- 5 927 797

## Beschreibung

Die Erfindung betrifft eine Stehhilfe mit mindestens einer an einem Stützrahmen angeordneten Sitzfläche, wobei die mindestens eine Sitzfläche über den Stützrahmen zwischen einer unbelasteten Ruhestellung und mindestens einer durch einen Benutzer belasteten Sitzstellung verstellbar ist und der Stützrahmen die Sitzfläche über einen Rückstellmechanismus selbsttätig zurück in die Ruhestellung verstellt, sobald die Belastung der Sitzfläche aufgehoben ist.

Solche Stehhitfen werden für ein entlastetes Stehen überall dort verwendet, wo ein arbeitsgerechtes Sitzen z.B. an Maschinen, im Werkzeugbau oder hinter Verkaufstheken nicht möglich ist. Um ein entlastetes Stehen zu ermöglichen, weisen die aus der Praxis bekannten Stehhilfen einen Stützrahmen auf, an dem mindestens eine Sitzfläche angeordnet ist. Diese mit mechanischer oder gasfederunterstützter Höhenverstellung feststehend oder auch klappbar ausgebildeten Stehhilfen weisen allesamt den Nachteil auf, daß sie im unbenutzten Zustand im Wege stehen oder gesondert weggeräumt werden müssen, wenn der Stellraum frei begehbar gehalten werden muß.

Eine gattungsgemäße Stehhilfe ist beispielsweise aus der DE 26 42 112 A1 bekannt. Diese beksannte Stehhilfe ist als Einbeinsitz ausgebildet, dessen die Sitzfläche tragendes Schwenkbein über einen Rückstellmechanismus in Form einer Federanordnung an einem Fußteil festgelegt ist. Das Auslenken der Stehhilfe erfolgt dadurch, daß sich der Benutzer auf die Sitzfläche setzt und durch sein Gewicht die Stehhilfe in dieser ausgelenkten Sitzstellung hält. Die Sitzstellung wird dabei dadurch definiert, daß sich der Benutzer mit den Beinen bzw. Füßen am Boden abstützt und so den Verstellwinkel des Schwenkbeins beschränkt. Es ergibt sich somit eine nur labile Arbeitsstellung in der sitzstellung, da die Fixierung der Sitzstellung in jeder Richtung durch den Benutzer erfolgt. Das ständige Abstützen der Stehhilfe in der Sitzstellung bedeutet aber eine ständige Belastung des Benutzers, weshalb eine solche Stehhilfe nur bedingt dazu geeignet ist, ein entlastetes Stehen zu ermöglichen.

Davon ausgehend liegt der Erfindung die **Aufgabe** zugrunde, eine Stehhilfe der eingangs genannten Art so auszugestalten, daß diese ein weitestgehend entlastetes Stehen/Sitzen ermöglicht.

Die **Lösung** dieser Aufgabenstellung ist erfindungsgemäß dadurch gekennzeichnet, daß der Stützrahmen als mit einem Schwenkmechanismus versehener und an einem Boden verankerbarer Stützrahmen ausgebildet ist, wobei der Stützrahmen wenigstens ein Stützbein aufweist, über das sich der Stützrahmen in der Sitzstellung zur Aufnahme der vertikalen Kräfte und zur Begrenzung des Verstellwinkels am Boden abstützt.

Diese erfindungsgemäße Ausbildung der Stehhilfe ermöglicht erstmalig eine stabile Sitzstellung in der der Benutzer nicht dazu gezwungen ist, die gesamten vertikalen Kräfte über seine Beine abzufangen. Neben der Einleitung der Stützkräfte in den Boden dient das Stützbein dazu, den Verstellwinkel der Stehhilfe zu begrenzen, wodurch sich eine definierte und somit auch stabile Sitzstellung ergibt. Durch diese stabile Sitzstellung wird die Bedien- und Verwendungssicherheit einer erfindungsgemäß ausgestalteten Stehhilfe deutlich erhöht, da beispielsweise ein Einknicken nach vorne nicht mehr möglich ist.

Darüber hinaus wird eine Stehhilfe bereitgestellt, die sich automatisch nach dem Aufheben der Belastung durch den Benutzer in eine Ruhestellung zurückstellt, in der diese den in der Sitzposition eingenommenen Stellraum nicht mehr belegt. Eine solche Stehhilfe wird also nur dann in den ansonsten freigehaltenen Stellraum verstellt, wenn die Stehhilfe tatsächlich benutzt wird.

Die Bodenverankerung des Stützrahmens bildet bei dieser Ausgestaltungsform das Widerlager für den verschwenkbaren Stützrahmen.

Der Rückstellmechanismus, um die Stehhilfe im unbelasteten Zustand über den Stützrahmen wieder in die Ruhestellung zu verstellen, ist gemäß einer Ausführungsform der Erfindung als mit dem Stützrahmen verbundene Rückstellfeder ausgebildet. Vorteilhafterweise ist eine solche Rückstellfeder als an einer Schwenkachse festgelegte Spiralfeder ausgebildet, die beim Verschwenken der Stehhilfe in die Sitzstellung gespannt wird.

Gemäß einer alternativen Ausführungsform ist der Rückstellmechanismus als am Stützrahmen verschwenkbar angelenktes Gegengewicht ausgebildet, das in der Sitzstellung der Stehhilfe aus seiner Endlage ausgelenkt wurde, um den Stützrahmen in Richtung auf die unbelastete Ruhestellung vorzuspannen. Diese Ausbildung des Rückstellmechanismus als Gegengewicht kann auch dadurch erzielt werden, daß der verschwenkbare Stützrahmen derart exzentrisch gelagert ist, daß dieser bei fehlender Belastung der Sitzfläche in der in die Sitzposition verschwenkten Stellung selbsttätig in die Ruhestellung zurückkehrt.

Gemäß einer weiteren Ausführungsform der Erfindung wird vorgeschlagen, daß die Sitzfläche über den Stützrahmen zwischen einer unbelasteten Ruhestellng und zwei Sitzstellungen verstellbar ist.

Weitere Merkmale und Vorteile der Erfindung ergeben sich aus der nachfolgenden Beschreibung der zugehörigen Zeichnung, in der ein Ausführungsbeispiel einer erfindungsgemäßen Stehhilfe schematisch dargestellt ist. In der Zeichnung zeigt:
- Fig. 1: eine Seitenansicht einer ersten Ausführungsform einer erfindungsgemäßen Stehhilfe in der Ruhestellung und Sitzstellung;
- Fig. 2: eine teilweise geschnittene Vorderansicht der Stehhilfe gemäß Fig. 1 in der Ruhestellung und
- Fig. 3: eine Seitenansicht, die Stehhilfe in der Ruhestellung und zwei Sitzstellungen darstellend.

Die in Fig. 1 dargestellte Stehhilfe besteht im wesentlichen aus einem Stützrahmen 1, der über eine Bodenplatte 2 mit einem Boden 3 verankert ist und einer am oberen Ende des Stützrahmens 1 angeordneten Sitzfläche 4.

Wie aus Fig. 1 und 2 ersichtlich, weist die Bodenplatte 2 drei Lagerbügel 5 auf, über die die den Stützrahmen 1 bildenden Streben 1a, 1b und 1c um Schwenkachsen 6 verschwenkbar an der Bodenplatte 2 gelagert sind. Bei diesem dargestellten Ausführungsbeispiel besteht der Stützrahmen 1 aus zwei an den äußeren Lagerbügeln 5 gelagerten, mit der Sitzfläche 4 verbundenen Streben 1a, einer an dem mittleren Lagerbügel 5 gelagerten Strebe 1b sowie zwei Streben 1c, die jeweils eine Strebe 1a mit der Strebe 1b verbinden und in einer Sitzstellung S der Stehhilfe als Stützbeine 1c dienen, die die Verschwenkung des Stützrahmens 1 begrenzen.

Fig. 3 zeigt schließlich eine Stehhilfe, die zwischen der gestrichelt dargestellten Ruhestellung R und zwei Sitzstellungen S verschwenkbar ist. Zum Überführen der Stehhilfe von der Ruhestellung R in eine der Sitzstellungen S ist es lediglich notwendig, die Stehhilfe beispielsweise über die Sitzfläche 4 in eine der mit dem Pfeil 7 gekennzeichneten Ausschwenkrichtungen zu verschwenken. Über die Schwenkachsen 6 folgen die den Stützrahmen 1 bildenden Streben 1a, 1b und 1c der Schwenkbewegung, bis die als Stützbein 1c dienende Strebe 1c auf dem Boden 3 aufsteht und somit die Schwenkbewegung beendet. Beim Verschwenken der Stehhilfe von der Ruhestellung R in die Sitzstellung S wird eine nicht dargestellte Feder gespannt, über die die Stehhilfe automatisch zurück in die Ruhestellung R verschwenkt wird, sobald auf die Sitzfläche 4 kein Druck mehr ausgeübt wird. Die in Fig. 3 dargestellte Ausführungsform ist besonders platzsparend, da eine Stehhilfe zwischen zwei Sitz- und somit Arbeitspositionen an beispielsweise Werkbänken 9 verstellbar ist.

Mit einer solchermaßen ausgestalteten Stehhilfe ist es möglich, diese Stehhilfe außerhalb eines Geh- oder Fahrwegs fest am Boden 3 zu verankern. Wenn eine Stehhilfe benötigt wird, so wird diese nach vorne bis in die Sitzposition verschwenkt. Sobald der Benutzer von der Sitzfläche 4 aufsteht, sorgt der Rückstellmechanismus dafür, daß die Stehhilfe zurück in die platzsparende Ruhestellung verschwenkt wird.

### Bezugszeichenliste

- 1: Stützrahmen
- 1a: Strebe
- 1b: Strebe
- 1c: Strebe/ Stützbein
- 2: Bodenplatte
- 3: Boden
- 4: Sitzfläche
- 5: Lagerbügel
- 6: Schwenkachse
- 7: Ausschwenkrichtung
- 8: Rückschwenkrichtung
- 9: Werkbank

- R: Ruhestellung
- S: Sitzstellung

## Patentansprüche

1. Stehhilfe mit mindestens einer an einem Stützrahmen (1) angeordneten Sitzfläche (4), wobei die mindestens eine Sitzfläche (4) über den Stützrahmen (1) zwischen einer unbelasteten Ruhestellung (R) und mindestens einer durch einen Benutzer belasteten Sitzstellung (S) verstellbar ist und der Stützrahmen (1) die Sitzfläche (4) über einen Rückstellmechanismus selbsttätig zurück in die Ruhestellung (R) verstellt, sobald die Belastung der Sitzfläche (4) aufgehoben ist,
**dadurch gekennzeichnet,**
**daß** der Stützrahmen (1) als mit einem Schwenkmechanismus versehener und an einem Boden (3) verankerbarer Stützrahmen (1) ausgebildet ist, wobei der Stützrahmen (1) wenigstens ein Stützbein (1c) aufweist, über das sich der Stützrahmen (1) in der Sitzstellung (S) zur Aufnahme der vertikalen Kräfte und zur Begrenzung des Verstellwinkels am Boden (3) abstützt.

2. Stehhilfe nach Anspruch 1, **dadurch gekennzeichnet, daß** der Rückstellmechanismus als mit dem Stützrahmen (1) verbundene Rückstellfeder ausgebildet ist.

3. Stehhilfe nach Anspruch 1, **dadurch gekennzeichnet, daß** der Rückstellmechanismus als am Stützrahmen (1) verschwenkbar angelenktes Gegengewicht ausgebildet ist.

4. Stehhilfe nach mindestens einem der vorhergehenden Ansprüche, **dadurch gekennzeichnet, daß** die mindestens eine Sitzfläche (4) über den Stützrahmen zwischen einer Ruhestellung (R) und zwei Sitzstellungen (S) verstellbar ist.

## Claims

1. Standing aid with at least one seat surface (4) arranged on a support frame (1), the at least one seat surface (4) being able to be moved via the support frame (1) between an unloaded rest position (R) and at least one seating position (S) in which it is loaded by a user, and the support frame (1) automatically moving the seat surface (4) back to the rest position (R) via a restoring mechanism as soon as the load on the seat surface (4) is lifted, **characterized in that** the support frame (1) is designed as a support frame (1) which is provided with a pivot mechanism and which can be anchored on a floor (3), the support frame (1) having at least one support leg (1c) via which the support frame (1) in the seating position (S) bears on the floor (3) in order to take up the vertical forces and to limit the angle of movement.

2. Standing aid according to Claim 1, **characterized in that** the restoring mechanism is designed as a restoring spring connected to the support frame (1).

3. Standing aid according to Claim 1, **characterized in that** the restoring mechanism is designed as a counterweight hinged pivotably on the support frame (1).

4. Standing aid according to at least one of the preceding claims, **characterized in that** the at least one seat surface (4) can be moved via the support frame between a rest position (R) and two seating positions (S).

## Revendications

1. Appareil d'aide à la station debout, comportant au moins une surface d'assise (4) agencée sur un cadre de soutien (1), ladite au moins une surface d'assise (4) étant déplaçable via le cadre de soutien (1) entre une position de repos non chargée (R) et au moins une position d'assise (S) chargée par un utilisateur, et le cadre de soutien (1) ramène la surface d'assise (4) automatiquement via un mécanisme de rappel jusque dans la position de repos (R) dès que. la charge sur la surface d'assise (4) est annulée, **caractérisé en ce que** le cadre de soutien (1) est réalisé sous la forme d'un cadre de soutien (1) pourvu d'un mécanisme de pivotement et susceptible d'être ancré sur un sol (3), le cadre de soutien (1) comprenant au moins une jambe de soutien (lc) via laquelle le cadre de soutien (1) s'appuie sur le sol (3) dans la position d'assise (S) pour encaisser les forces verticales et pour limiter l'angle de déplacement.

2. Appareil d'aide à la station debout selon la revendication 1, **caractérisé en ce que** le mécanisme de rappel est réalisé sous la forme d'un ressort de rappel relié au cadre de soutien (1).

3. Appareil d'aide à la station debout selon la revendication 1, **caractérisé en ce que** le mécanisme de rappel est réalisé sous la forme d'un contre-poids articulé mobile en pivotement sur le cadre de soutien (1).

4. Appareil d'aide à la station debout selon l'une au moins des revendications précédentes, **caractérisé en ce que** ladite au moins une surface d'assise (4) est déplaçable via le cadre de soutien entre une position de repos (R) et deux positions d'assise (S).
